# EUROPÄISCHE PATENTSCHRIFT

(11) **EP 0 995 024 B1**
(45) Veröffentlichungstag und Bekanntmachung des Hinweises auf die Patenterteilung: **22.10.2003**
(21) Anmeldenummer: 99916804.0
(22) Anmeldetag: 19.03.1999
(51) Int. Cl.: F02D 41/20

(54) **VERFAHREN UND VORRICHTUNG ZUR ANSTEUERUNG EINES ELEKTROMAGNETISCHEN VERBRAUCHERS**
METHOD AND DEVICE FOR CONTROLLING AN ELECTRO-MAGNETIC LOAD
PROCEDE ET DISPOSITIF POUR COMMANDER UN CONSOMMATEUR ELECTROMAGNETIQUE

(30) Priorität: 25.03.1998 DE 19813138
(43) Veröffentlichungstag der Anmeldung: 26.04.2000
(73) Patentinhaber: ROBERT BOSCH GMBH, 70442 Stuttgart (DE)
(72) Erfinder: SCHERRBACHER, Klaus, D-71701 Schwieberdingen (DE)
(86) Internationale Anmeldenummer: DE9900776
(87) Internationale Veröffentlichungsnummer: WO99049195

(56) Entgegenhaltungen:
- EP-A- 0 854 281
- GB-A- 2 305 561
- US-A- 5 717 562

## Beschreibung

### Hintergrund der Erfindung

Die Erfindung betrifft ein Verfahren und eine Vorrichtung zur Ansteuerung wenigstens eines elektromagnetischen Verbrauchers, insbesondere eines Magnetventils, zur Steuerung der Kraftstoffeinspritzung in eine Brennkraftmaschine mittels einer mit elektronischen Schaltmitteln und wenigstens einem Booster-Kondensator ausgestatteten Ansteuerschaltung, mit einem ersten Schritt, der die Spannung des Booster-Kondensators nach jeder teilweisen oder völligen Entladung desselben wieder auf einen die Öffnungsgeschwindigkeit des Einspritzventils und damit die Einspritzzeit beeinflussenden gewünschten Wert nachlädt.

### Stand der Technik

Ein derartiges Verfahren und eine derartige Vorrichtung sind aus der deutschen Patentanmeldung DE 195 39 071 der Robert Bosch GmbH bekannt.

Allgemein wird bei einem Common-Rail-Kraftstoffeinspritzsystem die Zumessung der Kraftstoffmasse für einen Zylinder über ein Einspritzventil gesteuert. Die Genauigkeit der Zumessung wird unter anderem dadurch bestimmt, wie schnell das Einspritzventil öffnet. Der Öffnungsvorgang des Einspritzventils wird beschleunigt, indem man eine hohe Spannung, gespeist aus einem Booster-Kondensator, auf das Einspritzventil gibt. Die Spannung des Booster-Kondensators muss nach seiner Entladung oder Teilentladung beim Einspritzvorgang wieder auf den gewünschten Wert gebracht werden. Diese Nachladung geschieht über eine elektrische Schaltung und benötigt eine gewisse Zeit. Wenn jetzt mehrere Einspritzungen zeitlich so dicht hintereinander folgen, dass für die vollständige Nachladung des Booster-Kondensators nicht genügend Zeit bleibt, stellt sich eine nicht definierte Spannung am Booster-Kondensator ein. Ist die Spannung des Booster-Kondensators beim Beginn des Einspritzvorgangs nicht auf dem gewünschten Wert, so ergeben sich dadurch unterschiedliche Öffnungszeiten des Einspritzventils und damit auch unterschiedliche Kraftstoffmassen. Durch die unterschiedlichen Kraftstoffmassen verschlechtert sich das Abgasverhalten und der Motorlauf.

Die Lehre der oben erwähnten Patentanmeldung DE 195 39 071 geht dahin, den Booster-Kondensator durch gezieltes Einschalten mehrerer Schaltmittel so aufzuladen, dass der Einschaltvorgang beschleunigt und der Gesamtenergieverbrauch minimiert wird. Dafür sind Steuermittel vorgesehen, die die Schaltmittel derart ansteuern, dass wenigstens die beim Übergang von einem Anzugsstromwert auf einen Haltestromwert frei werdende Energie im Booster-Kondensator speicherbar ist.

Aus der US 5,717,562 ist ebenfalls ein Verfahren der eingangs genannten Art bekannt. Dort wird die an dem Booster-Kondensator anliegende Spannung erfasst und die erforderliche Nachladezeitdauer für den Booster-Kondensator in Abhängigkeit von der erfassten Spannung des Booster-Kondensators geregelt.

Angesichts des oben Gesagten, ist es Aufgabe der Erfindung, einen elektromagnetischen Verbraucher zeitlich genau anzusteuern, insbesondere die Zumessgenauigkeit des Kraftstoffs bei einer Brennkraftmaschine mit einem Common-Rail-Kraftstoffeinspritzsystem zu verbessern.

Gemäß einer Weiterbildung soll die Erfindung auch die Verlustleistung beim Ansteuern des elektromagnetischen Verbrauchs minimieren.

Die obige Aufgabe wird bei einem gattungsgemäßen Verfahren dadurch gelöst, dass wenigstens die Drehzahl und die Last der Brennkraftmaschine erfasst werden und die Stärke des im ersten Schritt erforderlichen Nachladestroms und/oder die erforderliche Nachladezeitdauer für den Booster-Kondensator wenigstens abhängig von dem erfassten Drehzahl- und Lastwert geregelt wird.

Das obige Verfahren wird in vorteilhafter Weise dadurch weitergebildet, dass bei der ausgeführten Regelung die Stärke des Nachladestroms und in entsprechender Weise auch die Nachladezeit in Abstimmung mit dem Nachladestrom werden. Mit diesem Schritt lässt sich vorteilhafterweise die Verlustleistung minimieren.

Ist es erforderlich, dass mehrere Einspritzungen in kurzen Abständen hintereinander folgen müssen, wie z.B. bei der Umschaltung vom Schichtladungs- in den Homogenbetrieb bei der Benzin-Direkteinspritzung oder bei Vor- bzw.
Nacheinspritzungen (zur Katalysatorregulierung etc.), reicht die normale Nachladezeit nicht aus. Besteht eine solche Anforderung, regelt das erfindungsgemäße Verfahren die Stärke des Nachladestroms und die Nachladezeit abhängig von diesen zusätzlichen Anforderungen an die Motorsteuerung.

Eine weitere Maßnahme besteht in der Messung der Spannung des Booster-Kondensators und in der Regelung des Nachladestroms und der Nachladezeit abhängig von der gemessenen Spannung am Booster-Kondensator.

Eine zusätzliche Weiterbildung erlaubt eine Korrektur der berechneten Einspritzzeit mit einem die Abweichung der gemessenen Spannung vom gewünschten Spannungswert am Booster-Kondensator angebenden Korrekturwert, indem in einem weiteren Verfahrensschritt die berechnete Einspritzzeit mit dem Korrekturwert unter Bildung einer korrigierten Einspritzzeit korrigiert wird.

Eine die obige Aufgabe lösende Vorrichtung zur Ansteuerung wenigstens eines elektromagnetischen Verbrauchers, insbesondere eines Magnetventils, zur Steuerung der Kraftstoffeinspritzung in eine Brennkraftmaschine mittels einer mit elektronischen Schaltmitteln und wenigstens einem Booster-Kondensator ausgestatteten Ansteuerschaltung, die Nachlademittel aufweist, die die Spannung des Booster-Kondensators auf einen gewünschten Wert nachladen, ist dadurch gekennzeichnet, dass die Nachlademittel funktionell mit Mitteln zur Erfassung wenigstens der Drehzahl und der Last der Brennkraftmaschine verbunden sind und Regelungsmittel aufweisen, die die Stärke des für den gewünschten Spannungswert erforderlichen Nachladestroms und/oder die erforderliche Nachladezeitdauer wenigstens abhängig von dem von den Erfassungsmitteln erfassten Drehzahlwert und dem Lastwert regeln.

Weiterbildende Vorrichtungsmerkmale sind Gegenstand der abhängigen Ansprüche.

Die obigen und weitere vorteilkofte Merkmale und Aufgaben der Erfindung werden in der nachfolgenden, bevorzugte Ausführungsbeispiele der Erfindung beschreibenden, Beschreibung deutlich, wenn diese anhand der Zeichnung gelesen wird.

Die Figur 1 zeigt ein Blockdiagramm der erfindungsgemäßen Vorrichtung. Die Figuren 2 bis 4 zeigen Funktionsmerkmale dreier verschiedener Ausführungsbeispiele des erfindungsgemäßen Verfahrens und der erfindungsgemäßen Vorrichtung zur Ansteuerung wenigstens eines elektromagnetischen Verbrauchers, wobei diese drei nachstehend beschriebenen Ausführungsbeispiele auch miteinander kombiniert werden können. Es ist ferner zu bemerken, daß die aus der obengenannten Patentanmeldung DE 195 39 071 bekannte Endstufe auch bei der Ansteuervorrichtung gemäß der Einrichtung einsetzbar ist.

In der Figur 1 ist ein elektromagnetischer Verbraucher beispielhaft mit 100 bezeichnet. Dieser wird von einer mit 110 bezeichneten Endstufe angesteuert. Ferner ist eine Ladeschaltung 120 vorgesehen, deren wesentlichstes Element ein sogenannter Booster-Kondensator 125 darstellt. Die Endstufe 110 und die Ladeschaltung 120 können eine bauliche Einheit bilden und entsprechend der Einrichtung, die in der DE 195 39 071 beschrieben ist, ausgebildet sein.

Sowohl die Endstufe 110 als auch die Ladeschaltung 120 stehen mit einer Versorgungsspannung UB in Verbindung. Bei einem Kraftfahrzeug handelt es sich hierbei vorzugsweise um die Batterie des Kraftfahrzeugs. Der Booster-Kondensator 125 ist zum einen mit Masse und zum anderen mit der Endstufe 110 verbunden. Dabei kann der elektromagnetische Verbraucher 100 wahlweise mit der Spannung UC des Booster-Kondensators 125 oder mit der Versorgungsspannung UB verbunden werden. Dies ist mit einer strichpunktierten Linie dargestellt. Ferner ist der Anschluß des Booster-Kondensators mit einer Steuereinheit EC 130 verbunden. Diese Steuereinheit 130 beaufschlagt die Ladeschaltung mit den Signalen ICN und tCN. Ferner beaufschlagt die Steuereinheit 130 die Endstufe mit einem Signal ti*.

Der Steuereinheit 130 werden die Ausgangssignale N eines Drehzahlsensors 150 und das Signal L einer Lastvorgabe 155 zugeleitet. Desweiteren erhält die Steuereinheit 130 das Ausgangssignal ti und das Ausgangssignal OPAN einer Motorsteuerung 140 zugeführt. Die Motorsteuerung 140 verarbeitet zumindest das Ausgangssignal L der Lastvorgabe 155.

Der Sensor 150 erfaßt vorzugsweise die Drehzahl n der Brennkraftmaschine. Die Lastvorgabe 155 liefert ein Signal L, daß der Last der Brennkraftmaschine kennzeichnet. Hierbei kann es sich um eine Schnittstelle mit anderen Steuergeräten in dem Kraftfahrzeug handeln. Es kann aber auch vorgesehen sein, daß es sich bei der Lastgröße L um eine interne Größe der Motorsteuerung 140 handelt. Bei fremdgezündeten Brennkraftmaschinen handelt es sich bei der Lastgröße L vorzugsweise um die Stellung der Drosselklappe. Bei selbstzündenden Brennkraftmaschinen handelt es sich beispielsweise um eine die einzuspritzende Kraftstoffmenge charakterisierende Größe.

Ausgehend von wenigstens der Last L bestimmt die Motorsteuerung 140 ein Ansteuersignal ti, daß die Schaltdauer des elektromagnetischen Verbrauchers bestimmt. Diese Ansteuerdauer ti, mit dem die Endstufe beaufschlagt wird, bestimmt den Einspritzbeginn und das Einspritzende. Gestrichelt ist dargestellt, daß dieses Signal in der Regel unmittelbar von der Motorsteuerung 140 zur Endstufe 110 gelangt.

Üblicherweise ist vorgesehen, daß zu Beginn der Ansteuerung der elektromagnetischen Verbraucher 100 mit einer gegenüber der Versorgungsspannung UB erhöhten Spannung beaufschlagt wird. Diese erhöhte Spannung UC wird von der Ladeschaltung 120 bereitgestellt. Dabei kann die Ladeschaltung 120 beispielsweise als DC/DC-Wandler, der eine Gleichspannung in eine erhöhte Gleichspannung umwandelt, ausgebildet sein.

Das wesentliche Element diese Ladeschaltung ist der sog. Booster-Kondensator 125. Dieser wird von der Ladeschaltung auf eine gegenüber der Versorgungsspannung UB erhöhte Spannung UC aufgeladen. Zu Beginn der Ansteuerung wird der elektromagnetische Verbraucher 100 mit dieser erhöhten Spannung beaufschlagt, damit der Verbraucher schneller anspricht.

Der Ladevorgang des Booster-Kondensators 125 wird im wesentlichen durch den Nachladestrom ICN und die Nachladezeitdauer tCN bestimmt. Diese beiden Größen werden von der Steuereinheit 130 vorgegeben und der Ladeschaltung 120 zugeführt. Hierzu verarbeitet die Steuereinheit 130 unter anderem die Spannung UC, die an dem Booster-Kondensator 125 anliegt. Desweiteren wird das Signal OPAN ausgewertet, daß von der Motorsteuerung bereitgestellt wird. Dieses Signal OPAN gibt die Anforderung der Motorsteuerung an, so kann z.B. dieses Signal anzeigen, daß eine Umschaltung von einem Schichtladungsbetrieb auf ein Homogenbetrieb erfolgen soll.

Insbesondere die Steuereinheit 130 und die Ladeschaltung 120 werden auch als Nachlademittel bezeichnet. Die Funktionsweise der verschiedenen Elemente wird im folgenden anhand der Figuren 2 bis 4 detaillierter beschrieben.

Die Figuren 2-4 zeigen Funktionsmerkmale dreier verschiedener Ausführungsbeispiele des erfindungsgemäßen Verfahrens und der erfindüngsgemäßen Vorrichtung zur Ansteuerung wenigstens eines elektromagnetischen Verbrauchers, wobei diese drei nachstehend beschriebenen Ausführungsbeispiele auch miteinander kombiniert werden können. Es ist ferner zu bemerken, daß die aus der oben genannten Patentanmeldung DE 195 39 071 bekannte Endstufe auch bei der Ansteuervorrichtung gemäß der Erfindung einsetzbar ist.

Gemäß Fig. 2 werden die Spannung UC am Booster-Kondensator die Drehzahl n und die Last L der Brennkraftmaschine erfaßt. Die elektronische Steuereinheit EC regelt, abhängig von den erfaßten Größen UC, n und L die Stärke des Nachladestroms ICN, sowie die Nachladezeitdauer tCN zum Nachladen des Booster-Kondensators. Die Spannung UC wird vor dem Einspritzvorgang gemessen. Um die Verlustleistung zu minimieren, kann abhängig vom Drehzahl/Lastbereich der Nachladestrom ICN, verändert werden. Dementsprechend muß die Nachladezeit tCN auch verändert werden. Ein Absenken des Nachladestroms ICN bedeutet eine Verlängerung der Nachladezeit tCN, aber eine Verringerung der Verlustleistung.

Hier ist die Messung der Spannung UC des Booster-Kondensators nicht zwingend erforderlich, wenn die Änderung von Nachladestrom und Nachladezeit aufeinander abgestimmt ist.

Gemäß Fig. 3 werden zusätzlich zu der Erfassung der Spannung UC am Booster-Kondensator, der Drehzahl n und der Last L der Brennkraftmaschine bestimmte Anforderungen OPAN von der Motorsteuerung erfaßt. Solche Anforderungen sind insbesondere das Erfordernis mehrerer Einspritzungen in kurzen Abständen hintereinander, wie z.B. bei der Umschaltung von Schichtladungs- in Homogenbetrieb bei der Benzin-Direkteinspritzung oder bei Vor- bzw. Nacheinspritzungen z.B. zur Katalysatorregenerierung. In diesem Fall reicht die normale Nachladezeit nicht aus. Besteht eine solche Anforderung, kann die elektronische Steuer/Regeleinheit EC den Nachladestrom ICN kurzzeitig erhöhen und damit die Nachladezeit tCN verkürzen, so daß sich trotzdem die gewünschte Booster-Kondensator-Spannung UC einstellt und damit eine genaue Zumessung des Kraftstoffs ermöglicht wird. Dabei ist es möglich, wenn eine begrenzte Anzahl an Nachladungen erforderlich ist, die Ladeschaltung kurzzeitig zu überlasten.

Auch hier ist die Messung der Spannung UC vor der Einspritzung nicht zwingend erforderlich, wenn die Änderung des Nachladestroms ICN und der Nachladezeitdauer tCN aufeinander abgestimmt sind.

Bei dem in Fig. 4 dargestellten Ausführungsbeispiel werden die Spannung UC am Booster-Kondensator, die Drehzahl n und der Lastwert L der Brennkraftmaschine erfaßt und entsprechende Größen der elektronischen Steuer-Regeleinheit EC zugeleitet. Diese bildet einen Korrekturwert tik zur Korrektur der berechneten Einspritzzeit ti. Ein Korrekturglied K verknüpft die berechnete Einspritzzeit ti und den Korrekturwert tik unter Bildung einer korrigierten Einspritzzeit ti*. Selbstverständlich können die Korrekturmittel K Teil der elektronischen Steuer-Regeleinheit EC sein.

Erfindungsgemäß wird in einem ersten Schritt, die Spannung des Booster-Kondensators auf einen gewünschten Wert nachgeladen. Vorzugsweise wird die Spannung des Booster-Kondensators nach jeder teilweisen oder völligen Entladung desselben wieder auf einen die Öffnungsgeschwindigkeit des Einspritzventils und damit die Einspritzzeit beeinflussenden gewünschten Wert nachgeladen.

In einem zweiten Schritt wird die Drehzahl und die Last der Brennkraftmaschine erfaßt. Vorteilhaft ist es, wenn zusätzlich bestimmte Anforderungen der Motorsteuerung erfaßt werden. Hierbei handelt es sich beispielsweise um ein Signal OPAN, das anzeigt, daß mehrere Einspritzungen durch dasselbe Magnetventil in sehr kurzen Zeitintervallen benötigt werden. Ferner kann die Spannung am Booster-Kondensator, insbesondere vor dem Einspritzvorgang, gemessen werden.

In einem dritten Schritt wird die Stärke ICN des im ersten Schritt erforderlichen Nachladestroms und/oder die erforderliche Nachladezeitdauer tCN für den Booster-Kondensator wenigstens abhängig von dem im zweiten Schritt erfaßten Betriebszustand (LAST, Drehzahl) geregelt.

Vorteilhaft ist ferner, daß bei der Regelung im dritten Schritt die Stärke des Nachladestroms und der Nachladezeitdauer aufeinander abgestimmt eingestellt werden, und daß die Stärke des Nachladestroms ICN und/oder die Nachladezeitdauer tCN abhängig von den im zweiten Schritt zusätzlich erfaßten Anforderungen der Motorsteuerung geregelt wird. Dabei betreffen die zusätzlich berücksichtigten Anforderungen der Motorsteuerung, insbesondere die Umschaltung von Schichtladungs- auf Homogenbetrieb und/oder die Aufteilung der Einspritzung in mehrere Teileinspritzungen, wie beispielsweise Vor- und/oder Nacheinspritzungen.

Besonders vorteilhaft ist es, wenn in einem vierten Schritt ausgehend von der im zweiten Schritt gemessenen Spannung am Booster-Kondensator ein Korrekturwert (tik) ermittelt wird, der eine Abweichung der gemessenen Spannung vom gewünschten Spannungswert am Booster-Kondensator bei der Ansteuerung der Injektoren berücksichtigt.

Bei einer weiteren Ausgestaltung wird in einem fünften Schritt eine berechnete Einspritzzeit (ti) für die Injektoren mit dem Korrekturwert (tik) unter Bildung einer korrigierten Einspritzzeit (ti*) korrigiert.

Es ist deutlich, daß die in den Figuren 2 bis 4 dargestellten und oben beschriebenen Ausführungsbeispiele der Erfindung auch miteinander kombiniert werden können. Die Mittel zum Nachladen, oder Nachlademittel, und die Regelungsmittel können Hardware- oder Softwarebestandteile in der oder in Verbindung mit der elektronischen Steuer-Regeleinheit EC sein. Die elektronische Steuer-Regeleinheit EC kann speziell für den erfindungsgemäßen Zweck eingerichtet oder Teil einer im Kraftfahrzeug vorhandenen Steuer-Regeleinheit sein. Mit Hilfe der erfindungsgemäßen Maßnahmen läßt sich
- der Nachladevorgang des Booster-Kondensators durch gezielte Änderung des Nachladestroms ICN und/oder der Nachladezeit tCN steuern und zwar
- zur Optimierung der Verlustleistung; und
- bei bestimmten Anforderungen der Motorsteuerung, die mehrere Einspritzungen in zeitlich sehr kurzen Abständen benötigen, wie z.B. bei Umschaltung von Schichtladungs- auf Homogenbetrieb, Voreinspritzung, Nacheinspritzung usw.

Außerdem läßt sich die Einspritzzeit ti* in Abhängigkeit von der Spannung des Booster-Kondensators, dem Lastbereich und/oder dem Drehzahlbereich der Brennkraftmaschine korrigieren.

## Patentansprüche

1. Verfahren zur Ansteuerung wenigstens eines elektromagnetischen Verbrauchers, insbesondere eines Magnetventils, zur Steuerung der Kraftstoffeinspritzung in eine Brennkraftmaschine mittels einer mit elektronischen Schaltmitteln und wenigstens einem Booster-Kondensator ausgestatteten Ansteuerschaltung, mit einem ersten Schritt, der die Spannung des Booster-Kondensators auf einen gewünschten Wert nachlädt, **dadurch gekennzeichnet, dass** ein zweiter Schritt wenigstens die Drehzahl und die Last der Brennkraftmaschine erfasst und ein dritter Schritt die Stärke des im ersten Schritt erforderlichen Nachladestroms und/oder die erforderliche Nachladezeitdauer für den Booster-Kondensator wenigstens abhängig von dem im zweiten Schritt erfassten Drehzahlund Lastwert regelt.

2. Verfahren nach Anspruch 1, **dadurch gekennzeichnet, dass** bei der Regelung im dritten Schritt die Stärke des Nachladestroms und der Nachladezeitdauer aufeinander abgestimmt eingestellt werden.

3. Verfahren nach Anspruch 1 oder 2, **dadurch gekennzeichnet, dass** im zweiten Schritt zusätzlich bestimmte Anforderungen der Motorsteuerung erfasst werden, die mehrere Einspritzungen durch dasselbe Magnetventil in sehr kurzen Zeitintervallen benötigen, und dass im dritten Schritt die Stärke des Nachladestroms und die Nachladezeitdauer abhängig von den im zweiten Schritt zusätzlich erfassten Anforderungen der Motorsteuerung geregelt wird.

4. Verfahren nach Anspruch 3, **dadurch gekennzeichnet, dass** die zusätzlich berücksichtigten Anforderungen der Motorsteuerung, insbesondere die Umschaltung von Schichtladungs- auf Homogenbetrieb und Vor- und/oder Nacheinspritzungen betreffen.

5. Verfahren nach einem der Ansprüche 1 bis 4, **dadurch gekennzeichnet, dass** im zweiten Schritt zusätzlich die Spannung am Booster-Kondensator vor dem Einspritzvorgang gemessen wird.

6. Verfahren nach Anspruch 5, **dadurch gekennzeichnet, dass** die Stärke des Nachladestroms und die Nachladezeitdauer im dritten Schritt zusätzlich abhängig von der gemessenen Spannung am Booster-Kondensator geregelt werden.

7. Verfahren nach Anspruch 5, **dadurch gekennzeichnet, dass** ein vierter Schritt aus der im zweiten Schritt gemessenen Spannung am Booster-Kondensator einen eine Abweichung der gemessenen Spannung vom gewünschten Spannungswert am Booster-Kondensator angebenden Korrekturwert (ti_kor) für die Einspritzzeit ermittelt, und dass ein fünfter Schritt eine berechnete Einspritzzeit (ti) mit dem Korrekturwert (ti_kor) unter Bildung einer korrigierten Einspritzzeit (ti*) korrigiert.

8. Vorrichtung zur Ansteuerung wenigstens eines elektromagnetischen Verbrauchers, insbesondere eines Magnetventils, zur Steuerung der Kraftstoffeinspritzung in eine Brennkraftmaschine mittels einer mit elektronischen Schaltmitteln und wenigstens einem Booster-Kondensator ausgestatteten Ansteuerschaltung, die Nachlademittel (EC) aufweist, die die Spannung des Booster-Kondensators auf einen gewünschten Wert nachladen, **dadurch gekennzeichnet, dass** die Nachlademittel (EC) funktionell mit Mitteln zur Erfassung wenigstens der Drehzahl (n) und der Last (L) der Brennkraftmaschine verbunden sind und Regelungsmittel (EC) aufweisen, die die Stärke des für den gewünschten Spannungswert erforderlichen Nachladestroms (ICN) und die erforderliche Nachladezeitdauer (tCN) wenigstens abhängig von dem von den Erfassungsmitteln erfassten Drehzahlwert (n) und dem Lastwert (L) regeln.

9. Vorrichtung nach Anspruch 8, **dadurch gekennzeichnet, dass** die Regelungsmittel (EC), die zur Erreichung des gewünschten Spannungswerts erforderliche Stärke des Nachladestroms (ICN) und die erforderlichen Nachladezeitdauer (tCN) aufeinander abgestimmt einstellen.

10. Vorrichtung nach Anspruch 8 oder 9, **dadurch gekennzeichnet, dass** die Nachlademittel (EC) weiterhin funktionell mit Mitteln zur Erfassung bestimmter Anforderungen der Motorsteuerung verbunden sind, welche mehrere Einspritzungen durch dasselbe Magnetventil in sehr kurzen Zeitintervallen nötig machen, und dass die Regelungsmittel (EC) die für die Aufladung des Booster-Kondensators auf den gewünschten Spannungswert nötige Stärke des Nachladestroms (ICN) und die dafür erforderliche Nachladezeitdauer (tCN) abhängig von den von den Erfassungsmitteln erfassten Anforderungen der Motorsteuerung regeln.

11. Vorrichtung nach Anspruch 10, **dadurch gekennzeichnet, dass** die von den Regelungsmitteln (EC) zusätzlich berücksichtigten und von den Erfassungsmitteln erfassten Anforderungen der Motorsteuerung insbesondere die Umschaltung von Schichtladungs- auf Homogenbetrieb und Vor- und/oder Nacheinspritzungen durch das Magnetventil betreffen.

12. Vorrichtung nach einem der Ansprüche 8-11, **dadurch gekennzeichnet, dass** die Erfassungsmittel zusätzlich eine vor dem Einspritzvorgang am Booster-Kondensator anliegende Spannung (UC) messen und eine der gemessenen Spannung entsprechende Größe den Regelungsmitteln (EC) zuführen.

13. Vorrichtung nach Anspruch 12, **dadurch gekennzeichnet, dass** die Regelungsmittel (EC) den Nachladestrom (ICN) und die Nachladezeitdauer (tCN) des Booster-Kondensators zusätzlich abhängig von der die gemessene Spannung (U_{c}) am Booster-Kondensator vor dem Einspritzvorgang angebenden Größe regeln.

14. Vorrichtung nach Anspruch 10, **dadurch gekennzeichnet, dass** Korrekturmittel (K) vorgesehen sind, die aus der die vor dem Einspritzvorgang am Booster-Kondensator gemessene Spannung (UC) angebenden Größe einen eine Abweichung der gemessenen Spannung vom gewünschten Spannungswert am Booster-Kondensator angebenden Einspritzzeit-Korrekturwert (ti_kor) bilden und die berechnete Einspritzzeit (ti) mit dem Korrekturwert (ti_kor) unter Bildung einer korrigierten Einspritzzeit (ti*) korrigieren.

## Claims

1. Method for actuating at least one electromagnetic load, in particular a solenoid valve for controlling the injection of fuel into an internal combustion engine by means of actuation circuit which is equipped with electronic switching means and at least one booster capacitor, having a first step which recharges the voltage of the booster capacitor to a desired value, **characterized in that** a second step senses at least the rotational speed and the load of the internal combustion engine and a third step regulates the strength of the recharging current necessary in the first step and/or the necessary recharging period for the booster capacitor at least as a function of the rotational speed value and load value sensed in the second step.

2. Method according to Claim 1, **characterized in that**, during the regulation in the third step, the strength of the recharging current and of the recharging time period are set matched to one another.

3. Method according to Claim 1 or 2, **characterized in that**, in the second step, additionally determined requirements of the engine control which require a plurality of injections by the same solenoid valve at very short time intervals are sensed, and **in that**, in the third step, the strength of the recharging current and the recharging time period are regulated as a function of the requirements of the engine control which are additionally sensed in the second step.

4. Method according to Claim 3, **characterized in that** the requirements of the engine control which are additionally taken into account, relate in particular to the switching over from stratified charge mode to homogenous mode and to pre-injection and/or post-injection.

5. Method according to one of Claims 1 to 4, **characterized in that**, in the second step, the voltage at the booster capacitor before the injection process is additionally measured.

6. Method according to Claim 5, **characterized in that**, in the third step, the strength of the recharging current and the recharging time period are additionally regulated as a function of the measured voltage at the booster capacitor.

7. Method according to Claim 5, **characterized in that** a fourth step determines, from the voltage at the booster capacitor which is measured in the second step, a correction value (ti_kor) for the injection time, which value specifies a deviation in the measured voltage from the desired voltage value at the booster capacitor, and **in that** a fifth step corrects a calculated injection time (ti) with the correction value (ti_kor) forming a corrected injection time (ti*).

8. Device for actuating at least one electromagnetic load, in particular a solenoid valve, for controlling the injection of fuel into an internal combustion engine by means of an actuation circuit which is equipped with electronic switching means and at least one booster capacitor and which has recharging means (EC) which recharge the voltage of the booster capacitor to a desired value, **characterized in that** the recharging means (EC) are functionally connected to means for sensing at least the rotational speed (n) and the load (L) of the internal combustion engine and have regulating means (EC) which regulate the strength of the recharging current (ICN) necessary for the desired voltage value and the necessary recharging time period (tCN) at least as a function of the rotational speed value (n) and the load value (L) sensed by the sensing means.

9. Device according to Claim 8, **characterized in that** the regulating means (EC) which set the strength of the recharging current (ICN) and the necessary recharging time period (tCN) which are necessary to attain the desired voltage value are set matched to one another.

10. Device according to Claim 8 or 9, **characterized in that** the recharging means (EC) are also connected functionally to means for sensing specific requirements of the engine control, which means require a plurality of injections by the same solenoid valve at very short time intervals, and **in that** the regulating means (EC) regulate the strength of the recharging current (ICN) which is necessary for charging the booster capacitor to the desired voltage value, and the recharging time period (tCN) which is necessary for this, as a function of the requirements of the engine control which are sensed by the sensing means.

11. Device according to Claim 10, **characterized in that** the requirements of the engine control, which are additionally taken into account by the regulating means (EC) and sensed by the sensing means relate in particular to the switching over from stratified charge mode to homogenous mode and to pre-injections and/or post-injections via the solenoid valve.

12. Device according to one of Claims 8 to 11, **characterized in that** the sensing means additionally measure a voltage (UC) which is present at the booster capacitor before the injection process, and feed a variable corresponding to the measured voltage to the regulating means (EC) .

13. Device according to Claim 12, **characterized in that** the regulating means (EC) additionally regulate the recharging current (ICN) and the recharging time period (tCN) of the booster capacitor as a function of the variable which specifies the measured voltage (U_{c}) at the booster capacitor before the injection process (14).

14. Device according to Claim 10, **characterized in that** correction means (K) are provided which form, from the variable which specifies the voltage (UC) measured at the booster capacitor before the injection process, an injection time correction value (ti_kor) which specifies a deviation in the measured voltage from the desired voltage value at the booster capacitor, and correct the calculated injection time (ti) with the correction value (ti_kor) forming a corrected injection time (ti*).

## Revendications

1. Procédé pour commander au moins un consommateur électromagnétique, notamment une soupape magnétique, pour commander l'injection de carburant dans un moteur à combustion interne au moyen d'un circuit de commande équipé de moyens de commutation électroniques et au moins d'un condensateur "booster", comportant une première étape qui recharge la tension du condensateur "booster" à une valeur souhaitée,
**caractérisé en ce qu'**
une deuxième étape saisit, au moins la vitesse de rotation et la charge du moteur à combustion interne, et une troisième étape régule la force du courant de recharge nécessaire dans la première étape et/ou la durée nécessaire de recharge du condensateur "booster" au moins en fonction de la vitesse de rotation saisie et de la valeur de charge au cours de la deuxième étape.

2. Procédé selon la revendication 1,
**caractérisé en ce que**
lors de la régulation dans la troisième étape, la force du courant de recharge et la durée de recharge sont réglées en cohérence l'une avec l'autre.

3. Procédé selon la revendication 1 ou 2,
**caractérisé en ce que**
dans la deuxième étape, on saisit en outre des exigences définies relatives à la commande de moteur et nécessitant plusieurs injections par la même soupape magnétique à intervalles très courts, et dans la troisième étape, la force du courant de recharge et la durée de recharge sont régulées en fonction des exigences de la commande de moteur saisies en complément au cours de la deuxième étape.

4. Procédé selon la revendication 3,
**caractérisé en ce que**
les exigences de la commande de moteur prises en compte en complément concernent en particulier la commutation entre charge stratifiée et fonctionnement homogène et pré- et/ou post-injection.

5. Procédé selon l'une quelconque des revendications 1 à 4,
**caractérisé en ce que**
dans la deuxième étape, la tension sur le condensateur "booster" est en outre mesurée avant le processus d'injection.

6. Procédé selon la revendication 5,
**caractérisé en ce que**
la force du courant de recharge et la durée de recharge sont en outre régulées dans la troisième étape en fonction de la tension mesurée sur le condensateur "booster".

7. Procédé selon la revendication 5,
**caractérisé en ce qu'**
une quatrième étape recherche, à partir de la tension mesurée dans une deuxième étape sur le condensateur "booster", une valeur de correction (ti_kor) indiquant, pour le temps d'injection, un écart de la tension mesurée de la valeur de tension souhaitée sur le condensateur "booster", et une cinquième étape corrige un temps d'injection (ti) calculé avec la valeur de correction (ti_kor) en formant un temps d'injection (ti*) corrigé.

8. Dispositif pour commander au moins un consommateur électromagnétique, notamment une soupape magnétique, pour commander l'injection de carburant dans un moteur à combustion interne, à l'aide de moyens de commutation électroniques et d'au moins un condensateur "booster", qui présente les moyens de recharge (EC) rechargeant la tension du condensateur "booster" à une valeur souhaitée,
**caractérisé en ce que**
les moyens de recharge (EC) sont fonctionnellement reliés à des moyens de saisie d'au moins la vitesse de rotation (n) et la charge (L) du moteur à combustion interne et présentent des moyens de régulation (EC) régulant la force du courant de recharge (ICN) nécessaire pour la valeur de tension souhaitée et la durée de recharge (tCN) nécessaire au moins en fonction de la vitesse de rotation (n) et de la valeur (L) de charge saisies par les moyens de saisie.

9. Dispositif selon la revendication 8,
**caractérisé en ce que**
les moyens de régulation (EC) règlent la force du courant de recharge (ICN) nécessaire et la durée de recharge (tCN) nécessaire pour atteindre la valeur de tension souhaitée en cohérence l'une avec l'autre.

10. Dispositif selon la revendication 8 ou 9,
**caractérisé en ce que**
les moyens de recharge (EC) sont en outre fonctionnellement reliés à des moyens de saisies de certaines exigences de la commande de moteur, ces exigences rendant nécessaire plusieurs injections par la même soupape magnétique à intervalles très courts, et les moyens de régulation (EC) régulent, à la valeur de tension souhaitée, la force du courant de recharge (ICN) nécessaire à la recharge du condensateur "booster" et la durée de recharge (tCN) nécessaire en fonction des exigences de la commande de moteur saisies par les moyens de saisie.

11. Dispositif selon la revendication 10,
**caractérisé en ce que**
les exigences de la commande de moteur prises en compte en complément par les moyens de régulation (EC) et saisies par les moyens de saisie concernent en particulier la commutation entre charge stratifiée et fonctionnement homogène et pré- et/ou post-injection par la soupape magnétique.

12. Dispositif selon l'une quelconque des revendications 8 à 11,
**caractérisé en ce que**
les moyens de saisie mesurent en outre une tension (UC) appliquée au condensateur "booster" avant le processus d'injection et transmettent aux moyens de régulation (EC) une grandeur correspondant à la tension mesurée.

13. Dispositif selon la revendication 12,
**caractérisé en ce que**
les moyens de régulation (EC) régulent le courant de recharge (ICN) et la durée de recharge (tCN) du condensateur "booster" selon, en plus, la grandeur indiquant la tension (UC) mesurée sur le condensateur "booster" avant le processus d'injection.

14. Dispositif selon la revendication 10,
**caractérisé en ce que**
des moyens de correction (K) sont prévus pour, à partir de la grandeur indiquant la tension (UC) mesurée sur le condensateur "booster" avant le processus d'injection, former une valeur de correction (ti_kor) indiquant, pour un temps d'injection, un écart de la tension mesurée de la valeur souhaitée de tension sur le condensateur "booster", et corriger le temps d'injection (ti) calculé avec la valeur de correction (ti_kor) en formant un temps (ti*) d'injection corrigé.
